# DEMANDE DE BREVET EUROPEEN

(11) **EP 0 388 387 A1**
(43) Date de publication de la demande: **19.09.1990**
(21) Numéro de dépôt: 90870039.6
(22) Date de dépôt: 14.03.1990
(51) Int. Cl.: B22D 41/50

(54) **Structure réfractaire pour le trou de coulée d'une poche de coulée**

(30) Priorité: 14.03.1989 BE 8900271
(71) Demandeur: RECHERCHES ET DEVELOPPEMENTS DESAAR, société anonyme, 4330 Grâce-Hollogne (BE)
(72) Inventeur: Desaar, Réne, B-4330 Grâce-Hollogne (BE)
(74) Mandataire: Vanderperre, Robert

(57) **Abrégé**

La structure réfractaire se compose de deux pièces réfractaires (11, 13) maçonnées l'une dans l'autre, la première pièce (11) formant une brique réfractaire supérieure qui délimite un canal de coulée supérieur (10), ladite brique se trouvant maçonnée dans le revêtement réfractaire (6) qui tapisse le fond de la poche de coulée et la seconde pièce réfractaire (13) formant un anneau inférieur qui délimite un canal de coulée inférieur (16) prolongeant le canal de coulée supérieur (10). L'interstice entre les deux pièces réfractaires (11, 13) précitées est empli d'un joint de mortier (18) qui s'étend en formant une surface tronconique entourant une partie du canal de coulée inférieur et se prolonge jusqu'à la surface cylindrique extérieure de la bride extérieure (15) de l'anneau (13) en entourant ladite surface cylindrique extérieure jusqu'à la surface extérieure du fond (1) de la poche de coulée.

## Description

La présente invention concerne une nouvelle structure réfractaire pour le trou de coulée d'une poche de coulée pour métal en fusion.

Le fond des poches de coulée utilisées pour recueillir le métal liquide dans les aciéries par exemple, présente un trou de coulée équipé d'un dispositif de fermeture qui, lorsqu'il est manoeuvré, permet l'évacuation du métal liquide hors de la poche. Le trou de coulée est garni d'une structure réfractaire maçonnée dans le revêtement réfractaire tapissant intérieurement le fond de la poche. La structure réfractaire usuelle du trou de coulée comprend une brique de siège maçonnée dans le revêtement réfractaire du fond de poche, cette brique ayant une ouverture centrale dans laquelle se loge une busette interne formant le canal de coulée qui traverse l'ensemble de part en part.

Durant la coulée, le jet de métal en fusion attaque la matière réfractaire de la busette interne et érode la paroi du canal de coulée dans cette busette. A la longue, le métal liquide attaque les joints de mortier qui finissent par être percés; le métal liquide arrive ainsi à attaquer et détériorer les organes de commande du dispositif de fermeture du trou de coulée, qui se trouve fixé sous le fond de la poche. Ces détériorations du dispositif de fermeture de poche entraînent le remplacement prématuré du dispositif bien avant son remplacement normal au terme d'une durée de vie prévisible, ce qui provoque une perte de rendement par suite de l'immobilisation de la poche qu'impose un tel remplacement.

De plus, l'usure de la busette nécessite le remplacement régulier de celle-ci et cette opération implique la mise hors service de la poche, l'arrachement de la busette interne toute entière et le remaçonnage de la nouvelle busette. Toutes ces opérations résultent en coût de main-d'oeuvre élevé et en pertes de rendement non négligeables.

L'invention a pour but de réduire considérablement les coûts d'entretien et de réparation des réfractaires et d'éviter le remplacement prématuré d'organes du dispositif de fermeture des poches de coulée.

Ces objectifs sont atteints grâce à l'invention par une structure réfractaire de trou de coulée dans une poche de coulée, laquelle la structure est remarquable en ce qu'elle se compose de deux pièces réfractaires maçonnées l'une dans l'autre, la première pièce formant une brique réfractaire supérieure qui délimite un canal de coulée supérieur, ladite brique se trouvant maçonnée dans le revêtement réfractaire qui tapisse le fond de la poche de coulée, la brique ayant une face inférieure formée avec un évidement tronconique dans lequel débouche le canal de coulée supérieur, la seconde pièce réfractaire formant un anneau inférieur qui délimite un canal de coulée inférieur prolongeant le canal de coulée supérieur, ledit anneau étant formé avec un corps tronconique qui fait saillie sur sa face supérieure et se trouve logé dans l'évidement tronconique, l'anneau présentant une bride annulaire extérieure qui s'étend sous la brique supérieure, et en ce que l'interstice entre les deux pièces réfractaires précitées est empli d'un joint de mortier qui s'étend en formant une surface tronconique entourant une partie du canal de coulée inférieur et se prolonge jusqu'à la surface cylindrique extérieure de la bride extérieure de l'anneau en entourant ladite surface cylindrique extérieure jusqu'à la surface extérieure du fond de la poche de coulée.

Dans un mode de réalisation préféré, la paroi du canal de coulée supérieur est moulée avec une buselure d'usure en matière réfractaire ense à haute performance, laquelle buselure d'usure s'étend sur une partie au moins de la longueur dudit canal de coulée.

L'invention est exposée dans ce qui suit à l'aide des dessins ci-annexés. Dans ces dessins :
- La figure 1 est une vue en coupe qui montre un exemple de structure réfractaire d'un trou de coulée d'une poche.
- La figure 2 est une vue en coupe d'un mode d'exécution exemplaire d'une structure réfractaire de trou de coulée selon l'invention.
- Les figures 3 et 4 illustrent deux autres exemples d'exécution de la structure selon l'invention.

Se reportant à la figure 1 on voit représentée schématiquement une structure réfractaire usuelle d'un trou de coulée dans le fond 1 d'une poche de coulée. Cette structure réfractaire connue se compose de quatre pièces : une partie d'usure 2 et une partie de sécurité 3 formant une brique de siège, une busette interne supérieure 4 et une busette d'usure inférieure 5 for mant le canal de coulée 10. Les pièces 2, 3, 4 et 5 sont unies par des joints de mortier 7, 8 et 9.

La brique de siège formée des pièces 2 et 3 est maçonnée dans le revêtement réfractaire intérieur 6 tapissant le fond 1 de la poche. Le nombre de référence 21 désigne la plaque réfractaire fixe d'un dispositif de fermeture du trou de coulée (connu en soi).

Dans la structure réfractaire illustrée, la busette interne supérieure 4 se trouve logée dans une ouverture centrale de la brique de siège 2-3. Au fur et à mesure de l'utilisation de la poche, la busette 4 s'érode et à la longue, le métal liquide vient à attaquer le joint droit 9. Le métal liquide perce alors le joint et s'infiltre vers le dispositif de fermeture de poche dont il détériore les organes de commande, ce qui impose leur remplacement prématuré. De plus, l'usure de la busette interne 4 nécessite le remplacement de la busette toute entière, c'est-à-dire le remplacement des parties 4 et 5. Tous ces remplacements sont onéreux en matière et en main-d'oeuvre, sans compter les pertes de rendement par suite des immobilisations de la poche qu'imposent ces remplacements.

L'invention propose une structure réfractaire de trou de coulée qui évite les inconvénients mentionnés plus haut. Un mode d'exécution exemplaire est représenté à la figure 2. Conformément à l'invention, la structure réfractaire d'un trou de coulée se compose de deux pièces réfractaires maçonnées l'une dans l'autre. La première pièce forme une brique réfractaire supérieure 11 qui délimite un canal de coulée supérieur 10 et se trouve maçonnée dans le revêtement réfractaire tapis sant le fond 1 d'une poche de coulée. La seconde pièce réfractaire forme un anneau inférieur 13 qui délimite un canal de coulée inférieur 16 s'étendant dans le prolongement du canal de coulée supérieur 10. Les deux pièces réfractaires 11 et 13 sont maçonnées l'une dans l'autre au moyen d'un joint de mortier 18 emplissant l'interstice entre les deux pièces précitées comme on va le voir ci-après.

L'ensemble tel que décrit se compose donc de deux pièces seulement, à savoir les pièces 11 et 13, au lieu de quatre dans l'ensemble connu montré à la figure 1, ce qui réduit le nombre de joints de mortier et facilite les remplacements de réfractaire pour usure. Le remplacement du seul anneau de calibrage 13 est en effet plus aisé et plus rapide que ne l'est le remplacement des busettes 4 et 5 dans une structure telle que celle de la figure 1. De plus, comme c'est l'anneau de calibrage qui doit être remplacé plus fréquemment par suite de la détérioration plus rapide du réfractaire dont est constitué cet anneau, le remplacement de l'anneau 13 seulement permet une économie appréciable de réfractaire spécial dont est constituée une busette normale.

La brique réfractaire supérieure 11 a une face inférieure formée avec un évidement tronconique 12 dans lequel débouche ledit canal de coulée supérieur 10. Dans cet évidement tronconique 12 se loge un corps tronconique 14 qui fait saillie sur la face supérieure de l'anneau réfractaire inférieur 13, celui-ci présentant en outre une bride annulaire extérieure 15 qui s'étend sous la face inférieure de la brique supérieure 11. De cette manière, le joint de mortier 18 qui lie entre elles les deux pièces réfractaires forme une surface tronconique qui entoure une partie du canal de coulée inférieur et s'étend jusqu'à la surface cylindrique extérieure de la bride extérieure 15 en entourant celle-ci jusqu'à la surface extérieure du fond 1 de la poche de coulée comme le montre la figure 2 ainsi que les figures suivantes. Le profil brisé de ce joint qui présente une partie tronconique, a pour effet de réduire l'attaque du mortier et le percement du joint par le métal liquide au fur et à mesure de l'érosion de la paroi du canal de coulée. Cela a pour conséquence avantageuse d'éviter l'infiltration de métal liquide vers les organes de commande du dispositif de fermeture du trou de coulée et d'éviter leur remplacement prématuré pour détérioration. Enfin, la structure monolithique de l'anneau 13 qui vient s'adapter dans l'évidement 12 facilite le calibrage de l'ensemble du trou de coulée et du dispositif de fermeture de la poche de coulée.

La face extérieure 17 de l'anneau 13 est profilée pour s'adapter à la plaque réfractaire fixe d'un dispositif de fermeture du trou de coulée. Un profil exemplaire est montré dans la figure 2. La plaque fixe 21 présente un trou de coulée 22 qui, lorsque la plaque 21 se trouve montée sous le fond 1 de la poche, vient se placer dans l'alignement du canal de coulée inférieur 16. Le trou de coulée 22 est obturé ou dégagé par un élément mobile (non représenté) faisant partie du dispositif de fermeture qui est connu en soi.

Dans une structure réfractaire de trou de coulée, il est avantageux de refroidir le réfractaire de la plaque fixe du dispositif de fermeture du trou de coulée. Dans ce but, la face extérieure de l'anneau de calibrage 13 de la figure 2 est profilée de manière à ménager entre l'anneau de calibrage 13 et la plaque fixe 21, une chambre annulaire 23 pour la circulation d'un fluide de refroidissement amené par le caisson 24 et la conduite 25. Un canal annulaire 20 formé dans la face de l'anneau de calibrage 13 sert à l'évacuation du fluide de refroidissement vers l'extérieur. Un canal ou des canaux d'évacuation peuvent aussi être formés dans la plaque fixe 21. Dans le mode d'exécution de la figure 2, la chambre de refroidissement 23 entoure une partie centrale saillante de l'anneau de calibrage et assure ainsi un refroidissement efficace de cette partie centrale de l'anneau de calibrage 13 ainsi que la partie centrale de la plaque fixe 21, où se trouve le trou de coulée.

Dans la chambre annulaire 23 pourrait aussi être prévu un élément creux de forme incurvée s'étendant le long d'une majeure partie du périmètre de la chambre 23 ou de forme annulaire pour faire circuler le fluide de refroidissement et pour diriger des jets de fluide de refroidissement vers le bas de la chambre annulaire 23 et donc vers la plaque fixe 21 comme décrit dans la publication EP-0 302 040.

La figure 3 illustre une variante d'exécution de la structure réfractaire de trou de coulée représentée à la figure 2. Dans cette variante, la brique réfractaire supérieure 11 est moulée avec une buselure d'usure 19 en béton réfractaire dense à haute performance qui s'étend sur une partie au moins de la longueur du canal de coulée supérieur 10. Le restant de la structure réfractaire est semblable à la partie correspondante de la structure de la figure 2.

A titre exemplaire, la figure 3 montre une chambre de refroidissement 23 dans laquelle s'étend un élément creux 26 tel que mentionné plus haut. L'intérieur de l'élément creux 26 est en communication avec le conduit d'amenée de fluide de refroidissement 25 et sa paroi est percée d'orifices répartis sur toute sa longueur de manière à diriger des jets de fluide de refroidissement vers la plaque réfractaire fixe 21. Lorsqu'un fluide de refroidissement se trouve ainsi distribué dans la chambre annulaire, les jets de fluide projetés sur la plaque fixe 21 refroidissent énergiquement celle-ci et évitent l'usure trop rapide de la paroi réfractaire du trou de coulée 22. Le fluide de refroidissement est de préférence un gaz neutre (par exemple de l'argon ou de l'air desséché) de manière à éviter une décarburation du réfractaire dont est constituée la plaque fixe. Le nombre de coulées qu'il est ainsi possible d'effectuer sans remplacer des éléments réfractaires du système de coulée est facilement le double du nombre de coulées qu'il est possible de réaliser avec les structures réfractaires non refroidies.

Pour illustrer l'adaptation de la face extérieure de l'anneau de calibrage 13 au profil de la plaque fixe du dispositif de fermeture du trou de coulée, la figure 4 montre un mode d'exécution prévu pour l'emboîtement mâle de la plaque fixe 21 au lieu d'un emboîtement femelle comme illustré dans les figures 2 et 3. Quant à la brique réfractaire supérieure 11 montrée dans la figure 4, elle comporte une buselure d'usure 19 à haute performance comme dans le mode d'exécution de la figure 3, mais il est clair que la brique réfractaire supérieure pourrait être semblable à celle de la figure 2.

Les modes de réalisation de l'invention décrits dans ce qui précède sont des exemples donnés à titre illustratif et l'invention n'est nullement limitée à ces exemples. Toute modification, toute variante et tout agencement équivalent doivent être considérés comme compris dans le cadre de l'invention.

## Revendications

1. Structure réfractaire formant le trou de coulée dans une poche de coulée pour métal en fusion, caractérisée en ce qu'elle se compose de deux pièces réfractaires (11, 13) maçonnées l'une dans l'autre, la première pièce (11) formant une brique réfractaire supérieure qui délimite un canal de coulée supérieur (10), ladite brique se trouvant maçonnée dans le revêtement réfractaire (6) qui tapisse le fond de la poche de coulée, la brique ayant une face inférieure formée avec un évidement tronconique (12) dans lequel débouche le canal de coulée supérieur (10),
la seconde pièce réfractaire (13) formant un anneau inférieur qui délimite un canal de coulée inférieur (16) prolongeant le canal de coulée supérieur (10), ledit anneau (13) étant formé avec un corps tronconique (14) qui fait saillie sur sa face supérieure et se trouve logé dans l'évidement tronconique (12), l'anneau présentant une bride annulaire extérieur (15) qui s'étend sous la brique supérieure (11),
et en ce que l'interstice entre les deux pièces réfractaires (11, 13) précitées est empli d'un joint de mortier (18) qui s'étend en formant une surface tronconique entourant une partie du canal de coulée inférieur et se prolonge jusqu'à la surface cylindrique extérieure de la bride extérieure (15) de l'anneau (13) en entourant ladite surface cylindrique extérieure jusqu'à la surface extérieure du fond (1) de la poche de coulée.

2. Structure réfractaire selon la revendication 1, caractérisée en ce que la paroi du canal de coulée supérieur (10) est moulée avec une buselure d'usure (19) en matière réfractaire dense à haute performance, la quelle buselure d'usure (19) s'étend sur une partie au moins de la longueur dudit canal de coulée (10).

3. Structure réfractaire selon la revendication 2, caractérisée en ce que la face extérieure de l'anneau de calibrage (13) est profilée pour s'adapter au profil de la plaque fixe (21) d'un dispositif de fermeture du trou de coulée.

4. Structure réfractaire selon la revendication 3, caractérisée en ce que la face extérieure de l'anneau de calibrage (13) présente une partie centrale saillante (figure 3) adaptée pour se loger dans une cavité de la plaque fixe (21) d'un dispositif de fermeture du trou de coulée.

5. Structure réfractaire selon la revendication 3, caractérisée en ce que la face extérieure de l'anneau de calibrage (13) présente une partie centrale en retrait (figure 4) de manière à loger une partie saillante de la plaque fixe (21) d'un dispositif de fermeture du trou de coulée.

6. Structure réfractaire selon l'une quelconque des revendications précédentes, caractérisée en ce que la face extérieure de l'anneau de calibrage (13) est profilée de manière à former une chambre de refroidissement annulaire (23) entre l'anneau de calibrage (13) et l'élément fixe (21) d'un dispositif de fermeture du trou de coulée.

7. Structure réfractaire selon la revendication 6, caractérisée en ce que la face extérieure de l'anneau de calibrage (13) est formée avec une gorge annulaire (20) pour l'évacuation d'un fluide de refroidissement amené dans la chambre annulaire (23).

8. Structure réfractaire selon la revendication 6 ou 7, caractérisée en ce que la chambre annulaire (23) contient un élément creux (26) dont le volume intérieur est en communication avec une conduite d'amenée (25) pour un fluide de refroidissement, ledit élément creux (26) s'étendant dans la chambre annulaire de manière à entourer au moins partiellement l'extrémité de l'anneau de calibrage (13), la paroi dudit élément creux (26) étant percée de plusieurs orifices répartis sur sa longueur de manière à diriger des jets de fluide de refroidissement sur la plaque fixe (21) du dispositif de fermeture du trou de coulée.
